# EUROPÄISCHE PATENTSCHRIFT

(11) **EP 1 876 033 B1**
(45) Veröffentlichungstag und Bekanntmachung des Hinweises auf die Patenterteilung: **05.09.2018**
(21) Anmeldenummer: 06014193.4
(22) Anmeldetag: 08.07.2006
(51) Int. Cl.: B42D 15/00, B41M 3/14

(54) **Sicherheitselement für Verpackungen**
Security element for packaging
Elément de sécurité pour emballage

(43) Veröffentlichungstag der Anmeldung: 09.01.2008
(73) Patentinhaber: Constantia Hueck Folien GmbH & Co. KG, 92712 Pirk (DE)
(72) Erfinder: Trassl, Stephan, Dr., 95478 Kemnath (DE); Reil, Andreas, 92242 Hirschau (DE); Kroczynski, Udo, 92637 Weiden (DE); Reich, Peter, 92712 Pirk (DE)
(74) Vertreter: Landgraf, Elvira

(56) Entgegenhaltungen:
- EP-A- 0 384 897
- EP-A- 1 318 486
- EP-A- 1 407 896
- EP-A- 1 550 562
- WO-A-02/20280
- WO-A-2006/056216
- WO-A2-03/095221
- GB-A- 2 399 669
- US-A- 5 582 103
- US-A1- 2006 065 670

## Beschreibung

Die Erfindung betrifft Verpackungsmaterialien, insbesondere für Pharmabereich, die ein Sicherheitselement mit Flip-Flop-Effekt aufweisen.

In der EP 1 389 537 A1 (PCT/JP2002/003495) wird ein Kopierschutzmerkmal für Wertdokumente und dergleichen mit Flip Flop Effekt beansprucht, das nur im Druck herstellbar ist. Dabei wird jeweils eine metallische Schicht als Reflektorschicht gedruckt. US5582103 A1 offenbart das Erzeugen von Oberflächenerhebungen bzw. Oberflächenvertiefungen zur Herstellung eines latenten Bildes. WO2006/056216 offenbart ein Identifikations- und Authentizitätsmerkmal für z.B. Blisterfolien. Gegenstand der Erfindung sind Verpackungsfolien aufweisend ein metallisches oder metallisiertes Trägersubstrat, dadurch gekennzeichnet, dass das Trägersubstrat ein, in zwei unterschiedlichen visuell erkennbaren Farben, gedrucktes Linienraster aufweist.

Als Trägersubstrate kommen metallisierte Kunststofffolien , beispielsweise aus PI, PP, MOPP, PE, PPS, PEEK, PEK, PEI, PSU, PAEK, LCP, PEN, PBT, PET, PA, PC, COC, POM, ABS, PVC in Frage. Die Trägerfolien weisen vorzugsweise eine Dicke von 5 - 700 µm, bevorzugt 5 - 200 µm, besonders bevorzugt 5 - 50 µm auf.

Als Trägersubstrat können Metallfolien, beispielsweise AI-, Cu-, Sn-, Ni-, Fe- oder Edelstahlfolien mit einer Dicke von 5 - 200 µm, vorzugsweise 5 bis 80 µm, besonders bevorzugt 10 - 50 µm dienen. Die Folien können auch oberflächenbehandelt, beschichtet oder kaschiert beispielsweise mit Kunststoffen oder lackiert sein.

Besonders bevorzugt werden Aluminiumfolien verwendet.

Die Linien des Linienrasters weisen vorzugsweise eine Dicke von 0,05 bis 0,8 mm, besonders bevorzugt 0,1 bis 0,4 mm. Die Linien können auch als Mikrotext ausgeführt sein. Es ist aber auch denkbar, jedes andere grafische Element so zu gestalten, dass es wie eine Linie aussieht.

Die Linien werden abwechselnd in 2 unterschiedlichen Farben gedruckt.

Die den Wechsel des Motivs bedingenden Bilder werden jeweils in den beiden jeweiligen Linienrastern als negative Formen ausgespart.

Unter Bildern werden in diesem Zusammenhang Motive, Zeichen, Symbole, Logos, Buchstaben, Buchstabenfolgen, Linienabfolgen und dergleichen verstanden.

Durch die Verwendung eines metallischen oder metallisierten Trägersubstrat kann der erste Aufdruck, der die Reflektorschicht bildet, entfallen.

Dadurch kann das Sicherheitselement bedeutend wirtschaftlicher hergestellt werden.

Bei einem silberfarbenen Trägersubstrat ist es vorteilhaft als eine erste Farbe immer weiß einzusetzen, die Farbe gelb oder aufgehellte mit weiß versetzten Farben eignen sich auch gut.

Als zweite Farbe kann man jede Farbe verwenden die deutlich dunkler ist.

Entscheidend für die gute Qualität des Flip Flop auf bereits reflektierenden Flächen ist ein nicht als Vollton 100 % druckender Auszug zu wählen. Die Farbauszüge sind vorzugsweise gerastert.

Es kann ein normaler 40er oder 50er Punktraster verwendet werden. Eine Rasterung der Farbe weiß von 50 oder 75% und der Farbe Magenta von 25 oder 30% haben sich als hervorragend geeignet zur Erzielung des gewünschten Effekts herausgestellt.

Diese Parameter sind für alle Druckverfahren geeignet, beispielsweise für Tief-, Flexo-, Sieb-, Digitaldruck und dergleichen.

In den Figuren 1 bis 3 ist ein erfindungsgemäßes Sicherheitsmerkmal dargestellt.
Fig. 1 stellt die Bedruckung ausgeführt in heller Farbe dar.
Fig. 2 stellt die Bedruckung in dunkler Farbe dar.
Fig. 3 stellt das fertige Sicherheitselement auf einer metallischen Folie dar.

Darin bedeuten 1 die Bedruckung in heller Farbe, 2 die Bedruckung in dunkler Farbe und 3 das Trägersubstrat. Die erfindungsgemäßen Verpackungsfolien werden für Verpackungen im Pharmabereich, beispielsweise Blisterverpackungen und dergleichen verwendet.

## Patentansprüche

1. Verpackungsfolien aufweisend ein metallisches Trägersubstrat oder ein mit einer metallischen Beschichtung versehenes Trägersubstrat, **dadurch gekennzeichnet, dass** das Trägersubstrat ein, in zwei unterschiedlichen visuell erkennbaren Farben gedrucktes Linienraster aufweist.

2. Verpackungsfolien nach Anspruch 1, **dadurch gekennzeichnet, dass** die Linien eine Stärke von 0,05 bis 0,8 mm aufweisen.

3. Verpackungsfolien nach einem der Ansprüche 1 bis 2, **dadurch gekennzeichnet, dass** das Linienraster ein 30 bis 50 Punktraster ist.

4. Verpackungsfolien nach einem der Ansprüche 1 bis 3, **dadurch gekennzeichnet, dass** das Linienraster in Form von Motiven, Zeichen, Symbolen, Logos, Buchstaben, Buchstabenfolgen oder Linienabfolgen vorliegt.

5. Verwendung der Verpackungsfolien nach einem der Ansprüche 1 bis 4 für Verpackungen im Pharmabereich.

## Claims

1. Packaging films having a metallic carrier substrate or a carrier substrate provided with a metallic coating, **characterized in that** the carrier substrate has a line raster printed in two different, visually recognizable colours.

2. Packaging films according to Claim 1, **characterized in that** the lines have a thickness of 0.05 to 0.8 mm.

3. Packaging films according to either of Claims 1 and 2, **characterized in that** the line raster is a 30 to 50 dot raster.

4. Packaging films according to one of Claims 1 to 3, **characterized in that** the line raster is in the form of motifs, characters, symbols, logos, letters, strings of letters or sequences of lines.

5. Use of the packaging films according to one of Claims 1 to 4 for packs in the pharmaceutical sector.

## Revendications

1. Films d'emballage présentant un substrat de support métallique ou un substrat de support pourvu d'un revêtement métallique, **caractérisés en ce que** le substrat de support présente une trame à lignes imprimée en deux couleurs différentes pouvant être identifiées visuellement.

2. Films d'emballage selon la revendication 1, **caractérisés en ce que** les lignes présentent une épaisseur de 0,05 à 0,8 mm.

3. Films d'emballage selon l'une quelconque des revendications 1 à 2, **caractérisés en ce que** la trame à lignes présente une trame à points de 30 à 50.

4. Films d'emballage selon l'une quelconque des revendications 1 à 3, **caractérisés en ce que** la trame à lignes se présente sous la forme de motifs, de caractères, de symboles, de logos, de lettres, de séquences de lettres ou de séquences de lignes.

5. Utilisation des films d'emballage selon l'une quelconque des revendications 1 à 4 pour des emballages dans le secteur pharmaceutique.
